# EUROPÄISCHE PATENTSCHRIFT

(11) **EP 4 079 167 B1**
(45) Veröffentlichungstag und Bekanntmachung des Hinweises auf die Patenterteilung: **22.07.2026**
(21) Anmeldenummer: 22167975.6
(22) Anmeldetag: 12.04.2022
(51) Int. Cl.: A24D 3/02

(54) **VERFAHREN UND MASCHINE ZUM HERSTELLEN VON MULTISEGMENTARTIKELN**
METHOD AND APPARATUS FOR PRODUCING MULTISEGMENT ARTICLES
PROCÉDÉ ET APPAREIL DE FABRICATION D'ARTICLES À SEGMENTS MULTIPLES

(30) Priorität: 23.04.2021 DE 102021110510
(43) Veröffentlichungstag der Anmeldung: 26.10.2022
(73) Patentinhaber: Körber Technologies GmbH, 21033 Hamburg (DE)
(72) Erfinder: WAGNER, Marcus, 22085 Hamburg (DE); DIEDRICH, Daniel, 20253 Hamburg (DE); MEYER, Jochem, 22761 Hamburg (DE); MEINS, Thomas, 23898 Labenz (DE); FOLGER, Manfred, 21035 Hamburg (DE); HANSEN, Volker, 22453 Hamburg (DE); KARGER, Marius, 21029 Hamburg (DE)
(74) Vertreter: Seemann & Partner Patentanwälte mbB

(56) Entgegenhaltungen:
- EP-A1- 1 767 107
- EP-A2- 2 580 969
- EP-A2- 2 591 686
- EP-A2- 2 928 327
- EP-B1- 1 691 633
- DE-A1- 102016 124 052

## Beschreibung

Die vorliegende Erfindung betrifft eine Maschine und ein Verfahren zum Herstellen von Multisegmentartikeln der Tabak verarbeitenden Industrie.

Zur Herstellung von Multisegmentartikeln der Tabak verarbeitenden Industrie werden verschiedene stabförmige Segmente, in Form von Basisstäben oder von Strangabschnitten, bereitgestellt und mittels einer Trommelmaschine zu einem Multisegmentartikel zusammengestellt. Aus dem Stand der Technik ist es bekannt, Basisstäbe herzustellen und mittels Zuführmodulen dem Bearbeitungsprozess der Trommelmaschine zuzuführen oder die Trommelmaschine direkt mit einer Strangmaschine zu verbinden, um Strangabschnitte direkt weiterzuverarbeiten.

Die EP 1 691 633 B1 offenbart eine Trommelmaschine der Tabak verarbeitenden Industrie zum Herstellen von Multisegmentartikeln, wobei die Trommelmaschine mehrere Zuführmodule umfasst, die stabförmige Segmente bereitstellen und einer Transportstrecke zuführen. Die in der EP 1 691 633 offenbarte Trommelmaschine weist einige Nachteile auf, beispielsweise eine geringe Flexibilität von möglichen Segmentanordnungen in einem Multisegmentprodukt und das Anfallen von hohen Schussmengen bei Maschinenstarts- und stopps, da umfangreiche Bereiche der Maschinen leerzufahren sind.

In EP 2 591 686 A2 ist eine Filterherstellmaschine gezeigt, wobei mehrere Module zum Hinzuführen von Filtersegmenten vorgesehen sind.

Ferner ist in WO 2014/087170 A2 eine Anordnung von verschiedenen Modulen zum Zuführen von Segmenten beschrieben.

Ferner offenbart DE 10 2016 124 052 A1 eine Filtersegmentzusammstellvorrichtung mit mehreren gleichartig ausgebildeten Weichelementeinheiten.

Des Weiteren ist in EP 1 767 107 A1 eine Filterherstellungsmaschine gezeigt, die im Zweistrangverfahren Dualfilter herstellt.

Zudem ist in EP 2 580 969 A2 allgemein eine Anordnung von nacheinander angeordneten Übernahmetrommeln beschrieben.

Ausgehend von diesem Stand der Technik ist die Aufgabe der vorliegenden Erfindung das Bereitstellen einer Maschine und eines Verfahrens der Tabak verarbeitenden Industrie mit einer erhöhten Variabilität, einer verbesserten Effizienz und/oder vereinfachten Umsetzung, um insbesondere die aus dem Stand der Technik bekannten Nachteile zu beheben.

Die Aufgabe wird gelöst durch ein Verfahren zum Herstellen von stabförmigen Multisegmentartikeln der Tabak verarbeitenden Industrie mit 3, 4, 5 oder mehr als 5 Segmenten folgende Schritte umfassend: Bereitstellen von ersten stabförmigen Segmenten, Zuführen der ersten stabförmigen Segmente zu einer Transportstrecke, die durch eine Anordnung von Fördertrommeln gebildet ist, insbesondere erfolgt das Zuführen im hinteren Drittel, bevorzugt im hinteren Viertel, Fünftel oder Zehntel, der Transportstrecke, Bereitstellen von zweiten stabförmigen Segmenten und Zuführen der zweiten stabförmigen Segmente zu der Transportstrecke durch ein Zuführmodul A, wobei das Zuführmodul A einen Vorrat, insbesondere einen Hopper, eine Schneid-, eine Staffel-, eine Schiebeeinheit und eine Zuführtrommel A aufweisen, wobei die Zuführtrommel A derart angeordnet ist, die zweiten stabförmigen Segmente der Transportstrecke, insbesondere unmittelbar auf eine als Aufnahmetrommel A ausgebildete Fördertrommel der Transportstrecke, zuzuführen, Bereitstellen von dritten stabförmigen Segmenten und Zuführen der dritten stabförmigen Segmente zu der Transportstrecke durch ein Zuführmodul B, wobei das Zuführmodul B einen Vorrat, insbesondere einen Hopper, eine Schneid-, eine Staffel-, eine Schiebeeinheit und eine Zuführtrommel B aufweisen, wobei die Zuführtrommel B derart angeordnet ist, die dritten stabförmigen Segmente der Transportstrecke, insbesondere unmittelbar auf eine als Aufnahmetrommel B ausgebildete Fördertrommel der Transportstrecke, zuzuführen, und Bilden einer Segmentgruppe durch axiales fluchtendes Anordnen der ersten, zweiten und dritten Segmente auf der Transportstrecke, dadurch gekennzeichnet, dass die Zuführmodule A und B unabhängig von der Transportstrecke steuerbar sind oder gesteuert werden und, dass die Bahngeschwindigkeit des zweiten Segments auf der Zuführtrommel A des Zuführmoduls A und/oder die Bahngeschwindigkeit des dritten Segments auf der Zuführtrommel B des Zuführmoduls B geringer ist als die Bahngeschwindigkeit des zweiten und/oder dritten Segments auf einer Fördertrommel der Transportstrecke, insbesondere der als Aufnahmetrommel A und B ausgebildeten Fördertrommel der Transportstrecke. Ein Trommelkörper einer Fördertrommel, Zuführtrommel oder einer anderen Trommel, weist eine zylindrische Mantelfläche auf und eine kreisförmige Grundfläche bzw. Querschnittsfläche. Der Umfang bzw. der Durchmesser eines Trommelkörpers ist als Umfang bzw. als Durchmesser eines kreisförmigen Querschnittes der zylindrischen Mantelfläche definiert. Die Teilung eines Trommelkörpers mit Aufnahmen für stabförmige Artikel ist definiert als der Quotient des Umfangs des Trommelkörpers durch die Anzahl der Aufnahmen, die sich auf dem entsprechenden kreisförmigen Querschnitt befinden. Die Fördertrommeln der Transportstrecke weisen insbesondere den einen gleichen Durchmesser und/oder eine gleiche Teilung auf.

Durch die erhöhte Bahngeschwindigkeit der stabförmigen Segmente auf der Transportstrecke erhöht sich der Abstand zwischen zwei aufeinanderfolgenden stabförmigen Segmenten, wodurch sich die Anzahl der Segmente, die sich auf der Transportstrecke befinden verringert. Bei Maschinenstopps und -starts, bei denen die Transportstrecke leerzufahren oder freizublasen ist, verringert sich somit die Anzahl der Segmente, die Ausschuss bilden. In einer bevorzugten Weiterbildung können die Zuführmodule unabhängig von der Transportstrecke gesteuert werden, um beispielsweise die Segmente in den Zuführmodulen per Saugluft in den Aufnahmen der Trommeln in den Zuführmodulen zu halten und gleichzeitig die Transportstrecke leerzufahren, bis die vollständigen Segmentzusammenstellungen durch die Maschine gefahren sind.

In einer bevorzugten Weiterbildung des Verfahrens ist das Bereitstellen von vierten stabförmigen Segmenten und Zuführen der vierten stabförmigen Segmenten zu der Transportstrecke durch ein Zuführmodul C vorgesehen, wobei das Zuführmodul C einen Vorrat, insbesondere einen Hopper, eine Schneide-, eine Staffel-, eine Schiebeeinheit und eine Zuführtrommel C aufweisen, wobei die Zuführtrommel C derart angeordnet ist, die vierten stabförmigen Segmente der Transportstrecke, insbesondere unmittelbar auf eine als Aufnahmetrommel C ausgebildete Fördertrommel der Transportstrecke, zuzuführen.

In einer bevorzugten Weiterbildung des Verfahrens ist vorgesehen, dass das erste, zweite, dritte und/oder vierte Segment nach dem Zuführen zur Transportstrecke zerteilt wird, insbesondere geschnitten und bevorzugt mittig geschnitten.

In einer bevorzugten Weiterbildung des Verfahrens ist vorgesehen, dass nach dem Zuführen des dritten stabförmigen Segments die ersten, zweiten und/oder dritten stabförmigen Segmente umorientiert werden, insbesondere durch eine Wendetrommel oder eine Schiebetrommel oder eine Wende-Spreiztrommel.

In einer bevorzugten Weiterbildung des Verfahrens ist vorgesehen, dass die Segmentgruppe zumindest teilweise mit einem Umhüllungsmaterial umhüllt wird.

In einer bevorzugten Weiterbildung des Verfahrens ist vorgesehen, dass die umhüllte Segmentgruppe zerteilt, insbesondere mittig geschnitten, wird.

In einer bevorzugten Weiterbildung des Verfahrens ist vorgesehen, dass die zerteilte Segmentgruppe umorientiert wird, insbesondere durch eine Wendetrommel oder eine Schiebetrommel oder eine Wende-Spreiztrommel.

In einer bevorzugten Weiterbildung des Verfahrens ist vorgesehen, dass der Segmentgruppe ein fünftes stabförmiges Segment zugeführt wird.

In einer bevorzugten Weiterbildung des Verfahrens ist vorgesehen, dass die Segmentgruppe zumindest teilweise mit einem Umhüllungsmaterial umhüllt wird.

In einer bevorzugten Weiterbildung des Verfahrens ist vorgesehen, dass die ersten stabförmigen Segmente durch ein Transfermodul der Transportstrecke zugeführt werden, das längsaxial geförderte Segmente in eine queraxiale Förderrichtung überführt, oder dass die ersten stabförmigen Segmente durch ein Bereitstellungsmodul der Transportstrecke zugeführt werden, wobei das Bereitstellungsmodul einen mehrlagigen Massenstrom aus ersten stabförmigen Segmenten vereinzelt, bevorzugt zerteilt und staffelt, und der Transportstrecke zuführt.

In einer bevorzugten Weiterbildung des Verfahrens ist vorgesehen, dass die ersten, zweiten und dritten stabförmigen Segmente auf der Transportstrecke axial beabstandet sind und erst nach dem Zuführen des dritten oder vierten Segments getaumelt und in eine stirnseitig kontaktierende Anordnung gebracht werden.

In einer bevorzugten Weiterbildung des Verfahrens ist vorgesehen, dass das nach dem Bereitstellen und vor dem Zuführen des ersten stabförmigen Segments eine Qualitätskontrolle der Stirnflächen des ersten stabförmigen Segments durch Freilegen jeder Stirnfläche des ersten stabförmigen Segments, insbesondere durch eine Kamera, erfolgt.

In einer bevorzugten Weiterbildung des Verfahrens ist vorgesehen, dass das erste stabförmige Segment als ein aerosolbildendes Segment ausgebildet ist und bevorzugt rekonstituierten Tabak, gekrimpte Tabakfolie, in Streifen geschnittene Tabakfolie und/oder ein Suszeptor zum induktiven Erwärmen des aerosolbildenden Segments aufweist.

In einer bevorzugten Weiterbildung des Verfahrens ist vorgesehen, dass die zweiten stabförmigen Segmente als Hohlfilter oder als Papierröhrchen ausgebildet sind, die dritten stabförmigen Segmente, als Kühlsegmente und/oder die vierten stabförmigen Segmente als Monoazetalfilter ausgebildet sind.

Die Aufgabe wird ebenfalls gelöst durch eine Maschine der Tabak verarbeitenden Industrie zum Herstellen von stabförmigen Multisegmentartikeln der Tabak verarbeitenden Industrie mit 3, 4, 5 oder mehr als 5 Segmenten die folgendes aufweist: eine Transportstrecke, die durch eine Anordnung von Fördertrommeln gebildet ist, wobei die Fördertrommeln gleichmäßig beabstandete Aufnahmen für stabförmige Artikel aufweisen, und die Fördertrommeln jeweils eine Teilung T aufweisen, die als Quotient aus Umfang des Trommelkörpers und Anzahl der Aufnahmen auf dem Umfang den Trommelkörper definiert ist,
insbesondere ein Transfermodul, das ausgebildet ist längsaxial geförderte Segmente in eine queraxiale Förderrichtung zu überführen, oder insbesondere ein Bereitstellungsmodul, wobei das Bereitstellungsmodul ausgebildet ist einen mehrlagigen Massenstrom aus stabförmigen Segmenten zu vereinzeln, bevorzugt zu zerteilen und zu staffeln, zwei oder drei Zuführmodule A, B und/oder C, die jeweils ausgebildet sind, stabförmige Segmente der Transportstrecke zuzuführen, wobei die Zuführmodule A, B, und/oder C jeweils einen Vorrat, insbesondere einen Hopper, eine Schneid-, eine Staffel-, eine Schiebeeinheit und eine Zuführtrommel A, B, C aufweisen, wobei die Zuführtrommel A, B, C benachbart zu der Fördertrommel der Transportstrecke, insbesondere unmittelbar benachbart zu einer als Aufnahmetrommel ausgebildeten Fördertrommel der Transportstrecke, angeordnet ist, um stabförmige Segmente der Transportstrecke zuzuführen, und wobei die Zuführtrommeln A, B, C gleichmäßig beabstandete Aufnahmen, insbesondere Aufnahmemulden, für stabförmige Artikel aufweisen, und die Zuführtrommeln A, B, C jeweils eine Teilung T1a, T1b, T1c aufweisen, die als Quotient aus Umfang des Trommelkörpers und Anzahl der Aufnahmen auf den Trommelkörper definiert ist, und eine Steuereinheit zum Steuern der Transportstrecke, der Zuführmodule A, B, und/oder C und insbesondere des Bereitstellungsmoduls oder des Transfermoduls, dadurch gekennzeichnet, dass die Steuereinheit bevorzugt ausgebildet ist, die Zuführmodule unabhängig von der Transportstrecke zu steuern und,
dass die Teilung der Zuführtrommel A, B oder C der Zuführmodule A, B, C geringer ist als die Teilung der Fördertrommel der Transportstrecke, insbesondere der als zugehörigen Aufnahmetrommel A, B, C ausgebildeten Fördertrommel der Transportstrecke, und dass die Teilung der Zuführtrommel A, B oder C und die Teilung der Fördertrommel bevorzugt ein Verhältnis V aus {T1a, T1b, T1c} / T2 aufweist, für das gilt: V ≤ 4/6 oder V ≤ 4/8, besonders bevorzugt V ≤ 4/10 oder V ≤ 4/12.

In einer bevorzugten Ausführungsform weist die Maschine eine erste Umorientierungseinheit, bevorzugt eine Wendetrommel, eine erste Umhüllungsmodul für stabförmige Segmente, eine zweite Umorientierungseinheit, bevorzugt eine Wendetrommel, eine zweite Umhüllungsmodul für stabförmige Segmente und/oder weitere Zuführeinrichtungen für stabförmige Segmente auf.

Die Erfindung wird weiter im Hinblick auf Ausführungsformen beschrieben, die anhand der folgenden Zeichnungen veranschaulicht werden, in denen:
Fig. 1a zeigt eine Maschine gemäß einer ersten Ausführungsform;
Fig. 1b den zu Fig. 1a zugehörigen Verfahrensablauf;
Fig. 2a zeigt eine Maschine gemäß einer zweiten Ausführungsform;
Fig. 2b einen ersten zu Fig. 2a zugehörigen Verfahrensablauf;
Fig. 2c einen zweiten zu Fig. 2a zugehörigen Verfahrensablauf;
Fig. 3a zeigt einen produktschonende Zusammenstellung und
Fig. 3b zeigt einen anderen Zusammenstellungsprozess.

Figur 1a zeigt eine Maschine 1 der Tabak verarbeitenden Industrie zum Herstellen von Multisegmentartikeln umfassend einen Strangmaschine 9, beispielsweise einen Crimper zum Herstellen von einem Strang aus aerosolbildenden Material, insbesondere aus rekonstituierter tabakhaltiger Folie, die mit einem Umhüllungsmaterial, beispielsweise ein Umhüllungspapier, umhüllt wird und durch eine Schneideinheit in aerosolbildende Segmente 201, den ersten stabförmigen Segmenten, abgelenkt wird. Die abgelenkten Strangabschnitte werden über eine Übergabetrommel an das Transfermodul 2 übergeben, auf dem die Doppelsegmente 201 in zwei einfach lange Segmente 201 zerteilt werden und die Stirnflächen jedes Segmentes 201 inspiziert werden. Das aerosolbildende Segment 201 enthält bevorzugt einen Suszeptor 211, der mittels eines entsprechenden Heizgerätes zum induktiven Erwärmen ausgebildet ist. Die Maschine 1 weist weiter drei Zuführmodule 31, 32, 33, deren Anzahl beliebig erweiterbar ist, eine Transportstrecke 101, ein erstes Umhüllungsmodul 4, ein weiteres Zuführmodul 5, ein zweites Umhüllungsmodul 6 und ein Inspektionsmodul 7 auf.

Ein Zuführmodul 31, 32, 33 weist einen Vorrat 34, bevorzugt ausgebildet als Hopper, Magazin oder Trichter, eine Entnahmetrommel, eine Schneidtrommel 35, eine Schiebetrommel 36, eine Staffeltrommel und eine Zuführtrommel 37, 38, 39 auf. Unterhalb der Zuführmodule 37, 38, 39 ist die Transportstrecke 101 angeordnet. Die Transportstrecke weist Fördertrommeln 110, 111, 112, 113, 114, 115 auf, die bevorzugt den gleichen Durchmesser, die gleiche Teilung oder besonders bevorzugt identisch ausgebildet sind. Die Fördertrommeln weisen einen zylindrischen Trommelkörper auf, auf dem Aufnahmen für stabförmigen Artikel angeordnet sind, insbesondere Aufnahmemulden, um die stabförmigen Artikel zu halten und zu befördern. Die Teilung einer Trommel, insbesondere einer Fördertrommel oder einer Zuführtrommel, ist definiert als der Quotient aus Umfang und Anzahl der auf dem Umfang angeordneten Aufnahmen, insbesondere Aufnahmemulden. Weist eine Fördertrommel beispielsweise einen Durchmesser von 400 mm auf, dann beträgt der Umfang 400 π mm Der Durchmesser und der Umfang ist in dieser Anmeldung stets in Millimeter angegeben. Auf die Einheit Millimeter wird im Folgenden verzichtet. Weist diese Fördertrommel 40 Aufnahmen, insbesondere 40 Aufnahmemulden, auf, beträgt die Teilung dieser Fördertrommel 10 π. Hat die Zuführtrommel 37 beispielsweise einen Durchmesser von 200 mm und somit einen Umfang von 200 π, und befinden sich auf dem Umfang 50 Aufnahmen für stabförmigen Artikel, insbesondere Aufnahmemulden, beträgt die Teilung T1a der Zuführtrommel 37 4 π, nämlich 200 π / 50. die Zuführtrommel 37 übergibt die zweiten stabförmigen Segmente an die als Aufnahmetrommel ausgebildete Fördertrommel 111 der Transportstrecke 101. Das Verhältnis V der Teilungen der Zuführtrommel 37 und der Aufnahmetrommel 111 beträgt somit V=4 π / 10 π = 4/10.

Bei der Übergabe der stabförmigen Segmente 202 von der Zuführtrommel 37 auf die Fördertrommel 111 der Transportstrecke 101 wird das stabförmigen Segment 202 durch die Fördertrommel 111 aus der Aufnahme der Zuführtrommel 37 herausgekämmt. Das stabförmigen Segment 202 wird mit einer Bahngeschwindigkeit v1 auf der Zuführtrommel 37 gefördert und von der Aufnahme der Fördertrommel 111 mit einer höheren Bahngeschwindigkeit v2 aus der Aufnahme der Zuführtrommel 37 herausgekämmt, wobei das stabförmige Segment 202 auf der Fördertrommel 111 mit einer höheren Geschwindigkeit befördert wird.

Den Zuführmodulen 31, 32, 33 und der Transportstrecke ist ein Umhüllungsmodul 4 nachgeordnet. Dieses Umhüllungsmodul 4 umfasst einen Speicher für bahnförmiges Material, eine Schneideinrichtung zum Zerteilen des bahnförmigen Materials mit einer Messerwalze und einer gegenüber angeordneten Saugwalze. Die abgelenkten und voneinander beanstandeten Papierstreifen werden einer Rolltrommel zugeführt und die Segmentgruppe 207, wird mit dem Umhüllungsmaterial 212 umhüllt und bildet eine Segmentgruppe 209. Diese Segmentgruppe 209 wird mittig durch ein Kreismesser zerteilt und durch eine Umorientierungseinheit, insbesondere eine Wendetrommel, gewendet und voneinander beanstandet, um ein weiteres Segment 205, das fünfte stabförmige Segment 205, einzufügen. Dies erfolgt im Zuführmodul 5. Dem Zuführmodul 5 ist ein zweites Umhüllungsmodul nachgeordnet, welches bevorzugt analog zum Umhüllungsmodul 4 ausgebildet sein kann. Das Umhüllungsmodul 6 umfasst einen Speicher für bahnförmiges Material, welches über eine Schneideinheit und eine Saugwalze einer Rolltrommel zugeführt wird. Ein Umhüllungsmaterial 213 wird um das Segment 205 gewickelt, um dieses mit den anderen Segmenten zu verbinden. Dem Umhüllungsmodul 6 nachgeordnet ist ein Inspektionsmodul das jeden Multisegmentartikel 200 auf seine Qualitätseigenschaften überprüft und an die nachfolgende Maschine übergibt. Die Segmentgruppe 210 stellt nach der Umhüllung im Umhüllungsmodul 6 ein doppeltlangen Multisegmentartikel dar, der mittig zerschnitten wird durch eine Wendeeinrichtung in einen einbahnigen Artikelstrom überführt wird.

In Figur 2a ist eine Abwandlung der Maschine 1 aus Figur 1a dargestellt. Die Abwandlung unterscheidet sich von der Ausführungsform gemäß Figur 1a dadurch, dass das Transfermodul 2 und die Strangmaschine 9, ausgebildet beispielsweise als Crimper, durch eine Bereitstellungsmodul 8 ersetzt ist. Dem Bereitstellungsmodul 8 wird ein mehrlagiger Massenstrom 214 aus ersten stabförmigen Segmenten 201, nämlich aerosolbildenden Segmenten, bevorzugt Segmenten mit einem Suszeptor, zugeführt. Eine Entnahmetrommel entnimmt einzelne stabförmigen Segmente aus dem Massenstrom 214, die auf den folgenden Trommeln geschnitten gestaffelt und verschoben werden. Bevorzugt werden doppeltlange Segmente der ersten stabförmigen Segmente 201 der Transportstrecke 101 zugeführt. In Figur 1b, Figur 2b-1 und Figur 2b-2 sind Verfahrensabläufe zum Herstellen von Multisegmentartikel 200, nicht abschließende mögliche Ausführungsform, dargestellt. Die in dieser Anmeldung dargestellten Ausführungsform sind beliebig kombinierbar.

Die Figur 2b-1 stellt einen Verfahrensablauf zum Herstellen eines aus 5 Segmenten bestehenden Multisegmentartikels 200 darf. Durch das Bereitstellungsmodul 8, dass einen mehrlagigen Massenstrom 214 aus ersten stabförmigen Segmenten 201, vereinzelt, in doppeltlange Segmente zerteilt und die doppeltlangen Segmente 201 einer Transportstrecke 111 zuführt. Das Doppelsegment 201 wird auf oder vor der Transportstrecke 101 in zwei einzelne Segmente zerteilt. Das erste Zuführmodul A 31 führt der Transportstrecke einen zweiten stabförmigen Segment 202 zu, wobei das Segment 202 bevorzugt als Doppelsegment ausgebildet ist. Dieses wird mittig zwischen die beiden ersten stabförmigen Segmente 201 eingelegt, mittig geschnitten und voneinander beanstandet. Das Zuführmodul B 32 stellt ein drittes stabförmiges Segment 203 bereit, welches beispielsweise als Kühlsegment ausgebildet ist. Diese Zusammenstellung von drei Segmenten wird als Segmentgruppe 206 bezeichnet. Die Zusammenstellung von Segmentgruppen kann bevorzugt nach jedem Einfügen eines weiteren Segmentes einen Taumelschritt enthalten, der die Segmente der Segmentgruppen aneinanderdrückt, sodass die Segmente der Segmentgruppe sich stirnseitig kontaktieren. Das Segment 203 wird mittig geschnitten und mittels einer Wendetrommel oder einer Wende-Spreiztrommel gemäß Figur 2b-1 gedreht und voneinander beanstandet. Das Zuführmodul C 33 stellt eine weiteres Segment, ein viertes stabförmiges Segment 204, bereit und führt es der Transportstrecke 101 zu, indem es mittig zwischen die beiden Segmentuntergruppen der Segmentgruppe 206 eingelegt wird und eine Segmentgruppe 207 bildet. Die Segmentgruppe 207 wird getaumelt, damit die Segmente sich stirnseitig kontaktieren und um eine Umhüllung der Segmentgruppe 207 mit dem Umhüllungsmaterial 212 im ersten Umhüllungsmodul 4 durchzuführen. Nach dem Umhüllungsvorgang weist die Segmentgruppe 209 ein mittiges Doppelsegment und an jeder Seite jeweils drei paarweise identische einfachlange Segmente auf. Die Segmentgruppe 209 wird daraufhin mittig geschnitten und mittels einer Umorientierungseinheit, insbesondere einer Wendetrommel oder einer Wende-Spreiztrommel gewendet und voneinander beanstandet gemäß Figur 2b-1. Ein weiteres Zuführmodul 5 stellt ein fünftes stabförmiges Segment 205 bereit und legt es zwischen die beiden Segmentuntergruppen der Segmentgruppe 9 und bildet die Segmentgruppe 208. Diese Segmentgruppe 208 wird ebenfalls getaumelt, damit sich die Stirnseiten kontaktieren und im zweiten Umhüllungsmodul 6 mit einem Abschnitt eines bahnförmigen Materials 113 umhüllt. Dies bildet die Segmentgruppe 210, die mittig geschnitten wird und zwei einzelne Multisegmentartikel 200 bildet, die nebeneinander in Förderrichtung transportiert werden. Durch eine Wendevorrichtung, insbesondere eine Kegelwendetrommel, wird der zweibahnige Artikelstrom in einen einbahnigen Artikelstrom überführt.

Eine weitere Ausführungsform des Verfahrens zum Herstellen von Multisegmentartikeln 200 ist in Figur 2b-2 gezeigt, wobei das erste stabförmige Segment 201 als Doppelsegment mittig der Transportstrecke zugeführt wird und das zweite stabförmigen Segment 202 erst in zwei gleichgroße Teilsegmente zerschnitten, die außen an das erste stabförmige Segment 201 angesetzt werden. Das Zuführmodul B 32 stellt ein Doppelsegment bereit, welches im Zuführmodul B in zwei Einzelsegmente zerteilt wird und auf die Fördertrommel 113 der Transportstrecke 101 übergeben wird. Durch ein derartiges Anordnen entfällt der ersten Umorientierung und das vierte stabförmige Segment 204 kann direkt zwischen die beiden ersten stabförmigen Segmente 201 eingelegt werden. Die anderen Verfahrensschritte erfolgen analog zu der Ausführungsform gemäß Figur 2b-1 und gemäß der Ausführungsform Figur 1b.

Figur 3b zeigt einen Teilausschnitt des Herstellungsprozesses gemäß Figur 1b, Figur 2b-1 oder Figur 2b-2 bei dem die Segmentgruppe 207 gebildet wird. Dies erfolgt durch Bereitstellen eines doppellangen Segments 201. Dies wird in zwei Einzelsegmente zerteilt, und derart voneinander beabstandet, dass die zwei Segmente 201 eine Lücke bilden. In die Lücke wird ein zweites stabförmiges Segment 202 eingelegt. Nach dem Einlegen findet ein Taumelschritt statt, der die Segmente stirnseitig aneinanderdrückt. Dieser Taumelschritt wird bevorzugt direkt mit dem folgenden Spreizschritt umgesetzt.

Bei jedem Taumelschritt wird ein Druck auf die Außenflächen der stabförmigen Segmente ausgeübt. Insbesondere gemäß Figur 3b ist das stabförmige Segment 201, welches als aerosolbildendes Segment ausgebildet ist und bevorzugt rekonstituierte Tabakfolie aufweist, besonders empfindlich für stirnseitigen Kontakt. Für einen besonders schonenden Transport der stabförmigen Segmente, insbesondere des aerosolbildenden Segmentes 201, ist auf möglichst viele Taumelschritte zu verzichten, insbesondere auf Taumelschritte, bei denen die Segmente in stirnseitigen Kontakt gebracht werden. Gemäß Figur 3a ist ein Verfahren gezeigt, das die stabförmigen Segmente voneinander beabstandet und bis kurz vor das Umhüllungsmodul fördert. Erst kurz vor dem Umhüllungsmodul wird die Segmentgruppe derart getaumelt, dass sich die stabförmigen Segmente 201, 202, 203, 204 im stirnseitigen Kontakt befinden, um die Segmente mit einem ersten Umhüllungsmaterial 212 zu umhüllen. Als abgewandelte Ausführungsform kann eine Vortaumelung erfolgen, die den Abstand zwischen den Segmenten verringert, aber die Segmente nicht in stirnseitigen Kontakt bringt. Die Segmente der Segmentgruppe 206 können durch die Vortaumelung auf einen Abstand zwischen 0,5 mm und 1 mm gebracht werden, um in einem finalen Taumelschritt die Segmentgruppe 207 derart zu taumeln, dass sich die Segmente im stirnseitigen Kontakt befinden.

## Patentansprüche

1. Verfahren zum Herstellen von stabförmigen Multisegmentartikeln (200) der Tabak verarbeitenden Industrie mit 3, 4, 5 oder mehr als 5 Segmenten (201, 202, 203, 204, 205) folgende Schritte umfassend:
- Bereitstellen von ersten stabförmigen Segmenten (201),
- Zuführen der ersten stabförmigen Segmente (201) zu einer Transportstrecke (101), die durch eine Anordnung von Fördertrommeln (110, 111, 112, 113, 114, 115) gebildet ist,
- Bereitstellen von zweiten stabförmigen Segmenten (202) und Zuführen der zweiten stabförmigen Segmente (202) zu der Transportstrecke (101) durch ein Zuführmodul A (31), wobei das Zuführmodul A (31) einen Vorrat (34), insbesondere einen Hopper, eine Schneid- (35), eine Staffel-, eine Schiebeeinheit (36) und eine Zuführtrommel A (37) aufweisen, wobei die Zuführtrommel A (37) derart angeordnet ist, die zweiten stabförmigen Segmente (202) der Transportstrecke (101), insbesondere unmittelbar auf eine als Aufnahmetrommel A (111) ausgebildete Fördertrommel (111) der Transportstrecke (101), zuzuführen,
- Bereitstellen von dritten stabförmigen Segmenten (203) und Zuführen der dritten stabförmigen Segmente (203) zu der Transportstrecke (101) durch ein Zuführmodul B (32), wobei das Zuführmodul B (32) einen Vorrat (34), insbesondere einen Hopper, eine Schneid- (35), eine Staffel-, eine Schiebeeinheit (36) und eine Zuführtrommel B (38) aufweisen, wobei die Zuführtrommel B (38) derart angeordnet ist, die dritten stabförmigen Segmente (203) der Transportstrecke (101), insbesondere unmittelbar auf eine als Aufnahmetrommel B (113) ausgebildete Fördertrommel (113) der Transportstrecke (113), zuzuführen, und
- Bilden einer Segmentgruppe (206, 207) durch axiales fluchtendes Anordnen der ersten, zweiten und dritten Segmente (202, 203, 204) auf der Transportstrecke (101),
**dadurch gekennzeichnet, dass**
die Zuführmodule A und B (31, 32) unabhängig von der Transportstrecke (101) steuerbar sind oder gesteuert werden und,
dass die Bahngeschwindigkeit des zweiten Segments (202) auf der Zuführtrommel A (37) des Zuführmoduls A (31) und/oder die Bahngeschwindigkeit des dritten Segments (203) auf der Zuführtrommel B (38) des Zuführmoduls B (32) geringer ist als die Bahngeschwindigkeit des zweiten und/oder dritten Segments (202, 203) auf einer Fördertrommel (111, 113) der Transportstrecke, insbesondere der als Aufnahmetrommel A und B ausgebildeten Fördertrommeln (111, 113) der Transportstrecke (101).

2. Verfahren nach Anspruch 1, **dadurch gekennzeichnet, dass** ein Bereitstellen von vierten stabförmigen Segmenten (204) und Zuführen der vierten stabförmigen Segmente (204) zu der Transportstrecke (101) durch ein Zuführmodul C (33) erfolgt, wobei das Zuführmodul C (33) einen Vorrat (34), insbesondere einen Hopper, eine Schneide- (35), eine Staffel-, eine Schiebeeinheit (36) und eine Zuführtrommel C (39) aufweisen, wobei die Zuführtrommel C (39) derart angeordnet ist, die vierten stabförmigen Segmente (204) der Transportstrecke (101), insbesondere unmittelbar auf eine als Aufnahmetrommel C (115) ausgebildete Fördertrommel der Transportstrecke (101), zuzuführen.

3. Verfahren nach Anspruch 1 oder Anspruch 2, **dadurch gekennzeichnet, dass** das erste, zweite, dritte und/oder vierte Segment (201, 202, 203, 204) nach dem Zuführen zur Transportstrecke (101) zerteilt wird, insbesondere geschnitten und bevorzugt mittig geschnitten wird.

4. Verfahren nach mindestens einem der vorangegangenen Ansprüche, **dadurch gekennzeichnet, dass** nach dem Zuführen des dritten stabförmigen Segments (203) die ersten, zweiten und/oder dritten stabförmigen Segmente (201, 202, 203) umorientiert werden, insbesondere durch eine Wendetrommel.

5. Verfahren nach mindestens einem der vorangegangenen Ansprüche, **dadurch gekennzeichnet, dass** die Segmentgruppe (206, 207) zumindest teilweise mit einem Umhüllungsmaterial (212) umhüllt wird.

6. Verfahren nach Anspruch 5, **dadurch gekennzeichnet, dass** die umhüllte Segmentgruppe (209) zerteilt, insbesondere mittig geschnitten, wird, wobei insbesondere die zerteilte Segmentgruppe (209) umorientiert wird, insbesondere durch eine Wendetrommel.

7. Verfahren nach Anspruch 6, **dadurch gekennzeichnet, dass** der Segmentgruppe (209) ein fünftes stabförmiges Segment (205) zugeführt wird, wobei insbesondere die Segmentgruppe (208) zumindest teilweise mit einem Umhüllungsmaterial (213) umhüllt wird.

8. Verfahren nach mindestens einem der vorangegangenen Ansprüche, **dadurch gekennzeichnet, dass** die ersten stabförmigen Segmente (201) durch ein Transfermodul (2) der Transportstrecke (101) zugeführt werden, das längsaxial geförderte Segmente (201) in eine queraxiale Förderrichtung überführt, oder dass die ersten stabförmigen Segmente (201) durch ein Bereitstellungsmodul (9) der Transportstrecke (101) zugeführt werden, wobei das Bereitstellungsmodul einen mehrlagigen Massenstrom (214) aus ersten stabförmigen Segmenten (201) vereinzelt, bevorzugt zerteilt und staffelt, und der Transportstrecke (101) zuführt.

9. Verfahren nach mindestens einem der vorangegangenen Ansprüche, **dadurch gekennzeichnet, dass** die ersten, zweiten und dritten stabförmigen Segmente (201, 202, 203) auf der Transportstrecke (101) axial beabstandet sind und erst nach dem Zuführen des dritten oder vierten Segments (203, 204) getaumelt und in eine stirnseitig kontaktierende Anordnung gebracht werden.

10. Verfahren nach mindestens einem der vorangegangenen Ansprüche, **dadurch gekennzeichnet, dass** nach dem Bereitstellen und vor dem Zuführen des ersten stabförmigen Segments (201) eine Qualitätskontrolle der Stirnflächen des ersten stabförmigen Segments (201) durch Freilegen jeder Stirnfläche des ersten stabförmigen Segments (201), insbesondere durch eine Kamera, erfolgt.

11. Verfahren nach mindestens einem der vorangegangenen Ansprüche, **dadurch gekennzeichnet, dass** das erste stabförmige Segment (201) als ein aerosolbildendes Segment ausgebildet ist und bevorzugt rekonstituierten Tabak, gekrimpte Tabakfolie, in Streifen geschnittene Tabakfolie und/oder ein Suszeptor zum induktiven Erwärmen des aerosolbildenden Segments aufweist.

12. Verfahren nach mindestens einem der vorangegangenen Ansprüche, **dadurch gekennzeichnet, dass** die zweiten stabförmigen Segmente (202) als Hohlfilter oder als Papierröhrchen ausgebildet sind, die dritten stabförmigen Segmente (203), als Kühlsegmente und/oder die vierten stabförmigen Segmente (204) als Monoazetalfilter ausgebildet sind.

13. Maschine (1) der Tabak verarbeitenden Industrie zum Herstellen von stabförmigen Multisegmentartikeln der Tabak verarbeitenden Industrie mit 3, 4, 5 oder mehr als 5 Segmenten (201, 202, 203, 204, 205) die folgendes aufweist:
- eine Transportstrecke (101), die durch eine Anordnung von Fördertrommeln (110, 111, 112, 113, 114, 115) gebildet ist, wobei die Fördertrommeln gleichmäßig beabstandete Aufnahmen für stabförmige Artikel aufweisen, und die Fördertrommeln (110, 111, 112, 113, 114, 115) jeweils eine Teilung T aufweisen, die als Quotient aus Umfang des Trommelkörpers und Anzahl der Aufnahmen auf dem Umfang des Trommelkörpers definiert ist, und
- zwei oder drei Zuführmodule A, B und/oder C (31, 32, 33), die jeweils ausgebildet sind stabförmige Segmente der Transportstrecke (101) zuzuführen, wobei die Zuführmodule A, B, und/oder C (31, 32, 33) jeweils einen Vorrat (34), insbesondere einen Hopper, eine Schneid- (35), eine Staffel-, eine Schiebeeinheit (36) und eine Zuführtrommel A, B, C (37, 38, 39) aufweisen, wobei die Zuführtrommel A, B, C (37, 38, 39) benachbart zu der Fördertrommel (111, 113, 115) der Transportstrecke (101), insbesondere unmittelbar benachbart zu einer als Aufnahmetrommel (111, 113, 115) ausgebildeten Fördertrommel der Transportstrecke (101), angeordnet ist, um stabförmige Segmente der Transportstrecke (101) zuzuführen, und wobei die Zuführtrommeln A, B, C (31, 32, 33) gleichmäßig beabstandete Aufnahmen, insbesondere Aufnahmemulden, für stabförmige Artikel aufweisen, und die Zuführtrommeln (37, 38, 39) jeweils eine Teilung T1a, T1b, T1c aufweisen, die als Quotient aus Umfang des Trommelkörpers und Anzahl der Aufnahmen auf dem Umfang des Trommelkörpers definiert ist,
**dadurch gekennzeichnet, dass**
die Teilung T1a, T1b, T1c der Zuführtrommel A, B, C (37, 38, 39) der Zuführmodule A, B, C (31, 32, 33) geringer ist als die Teilung T2 der Fördertrommel (111, 113, 115) der Transportstrecke (101), insbesondere der als zugehörigen Aufnahmetrommel A, B, C (111, 113, 115) ausgebildeten Fördertrommel der Transportstrecke (101), und dass die Teilung T1a, T1b, T1c der Zuführtrommel A, B, C (37, 38, 39) und die Teilung T2 der Fördertrommel bevorzugt ein Verhältnis V aus {T1a, T1b, T1c} / T2 aufweist, für das gilt: V ≤ 4/6 oder V ≤ 4/8, besonders bevorzugt V ≤ 4/10 oder V ≤ 4/12.

14. Maschine (1) der Tabak verarbeitenden Industrie nach Anspruch 13, wobei die Maschine (1) eine erste Umorientierungseinheit, bevorzugt eine Wendetrommel, ein erstes Umhüllungsmodul (4) für stabförmige Segmente (201, 202, 203, 204), eine zweite Umorientierungseinheit, bevorzugt eine Wendetrommel, ein zweites Umhüllungsmodul (6) für stabförmige Segmente (201, 202, 203, 204, 205) und/oder weitere Zuführeinrichtungen (5) für stabförmige Segmente (205) aufweist.

## Claims

1. A method for producing rod-shaped multisegment articles (200) of the tobacco-processing industry with 3, 4, 5 or more than 5 segments (201, 202, 203, 204, 205), comprising the following steps:
- providing first rod-shaped segments (201),
- feeding the first rod-shaped segments (201) to a transport line (101) which is formed by an arrangement of conveyor drums (110, 111, 112, 113, 114, 115),
- providing second rod-shaped segments (202) and feeding the second rod-shaped segments (202) to the transport line (101) by a feeding module A (31), wherein the feeding module A (31) has a stock (34), in particular a hopper, a cutting unit (35), a staggered unit, a shifting unit (36) and a feeding drum A (37), wherein the feeding drum A (37) is arranged in such a way to feed the second rod-shaped segments (202) to the transport line (101), in particular directly onto a conveyor drum (111) of the transport line (101) configured as a receiving drum A (111),
- providing third rod-shaped segments (203) and feeding the third rod-shaped segments (203) to the transport line (101) by a feeding module B (32), wherein the feeding module B (32) has a stock (34), in particular a hopper, a cutting unit (35), a staggered unit, a shifting unit (36) and a feeding drum B (38), wherein the feeding drum B (38) is arranged in such a way to feed the third rod-shaped segments (203) to the transport line (101), in particular directly onto a conveyor drum (113) configured as a receiving drum B (113) of the transport line (113), and
- forming a segment group (206, 207) by axially aligned arrangement of the first, second and third segments (202, 203, 204) on the transport line (101),
**characterized in that**
- the feeding modules A and B (31, 32) can be controlled or are controlled independently of the transport line (101) and
that the line speed of the second segment (202) on the feeding drum A (37) of the feeding module A (31) and/or the line speed of the third segment (203) on the feeding drum B (38) of the feeding module B (32) is/are lower than the line speed of the second and/or third segment (202, 203) on a conveyor drum (111, 113) of the transport line, in particular of the conveyor drums (111, 113) of the transport line (101) configured as a receiving drum A and B (101).

2. The method according to claim 1, **characterized in that** a providing of fourth rod-shaped segments (204) and feeding of the fourth rod-shaped segments (204) to the transport line (101) are carried out by a feeding module C (33), wherein the feeding module C (33) has a stock (34), in particular a hopper, a cutting unit (35), a staggered unit, a shifting unit (36) and a feeding drum C (39), wherein the feeding drum C (39) is arranged in such a way to feed the fourth rod-shaped segments (204) to the transport line (101), in particular directly onto a conveyor drum of the transport line (101) configured as a receiving drum C (115).

3. The method according to claim 1 or claim 2, **characterized in that** the first, second, third and/or fourth segment (201, 202, 203, 204) is divided, in particular cut and preferably cut centrally, after being fed to the transport line (101).

4. The method according to at least one of the preceding claims, **characterized in that** following the feeding of the third rod-shaped segment (203), the first, second and/or third rod-shaped segments (201, 202, 203) are reoriented, in particular by a turning drum.

5. The method according to at least one of the preceding claims, **characterized in that** the segment group (206, 207) is at least partially wrapped with a wrapping material (212).

6. The method according to claim 5, **characterized in that** the wrapped segment group (209) is divided, in particular cut centrally, wherein in particular the divided segment group (209) is reoriented, in particular by a turning drum.

7. The method according to claim 6, **characterized in that** a fifth rod-shaped segment (205) is supplied to the segment group (209), wherein in particular the segment group (208) is at least partially wrapped with a wrapping material (213).

8. The method according to at least one of the preceding claims, **characterized in that** the first rod-shaped segments (201) are fed by a transfer module (2) to the transport line (101) which transfers longitudinally axially conveyed segments (201) in a transverse axial conveying direction, or that the first rod-shaped segments (201) are fed to the transport line (101) by a providing module (9), wherein the providing module feeds a multi-layer mass flow (214) of first rod-shaped segments (201), individually, preferably in a divided and staggered manner, and to the transport line (101).

9. The method according to at least one of the preceding claims, **characterized in that** the first, second and third rod-shaped segments (201, 202, 203) are spaced apart axially on the transport line (101) and, only following feeding of the third or fourth segment (203, 204), are wobbled and brought into an arrangement so that they make contact on the face side.

10. The method according to at least one of the preceding claims, **characterized in that**, following the provision and prior to the feeding of the first rod-shaped segment (201), a quality inspection of the end faces of the first rod-shaped segment (201) is carried out by exposing each end face of the first rod-shaped segment (201), in particular by a camera.

11. The method according to at least one of the preceding claims, **characterized in that** the first rod-shaped segment (201) is configured as an aerosol-forming segment and preferably has reconstituted tobacco, crimped tobacco film, tobacco film cut into strips and/or a susceptor for inductive heating of the aerosol-forming segment.

12. The method according to at least one of the preceding claims, **characterized in that** the second rod-shaped segments (202) are configured as hollow filters or as small paper tubes, the third rod-shaped segments (203) as cooling segments and/or the fourth rod-shaped segments (204) are configured as monoacetal filters.

13. A machine (1) of the tobacco-processing industry for producing rod-shaped multisegment articles of the tobacco-processing industry with 3, 4, 5 or more than 5 segments (201, 202, 203, 204, 205), which has the following:
- a transport line (101) which is formed by an arrangement of conveyor drums (110, 111, 112, 113, 114, 115), wherein the conveyor drums have receptacles for rod-shaped articles which are spaced evenly apart, and the conveyor drums (110, 111, 112, 113, 114, 115) each have a pitch T which is defined as a quotient of the circumference of the drum body and the number of receptacles on the circumference of the drum body, and
- two or three feeding modules A, B and/or C (31, 32, 33), which are each configured to feed rod-shaped segments to the transport line (101), wherein the feeding modules A, B and/or C (31, 32, 33) each have a stock (34), in particular a hopper, a cutting unit (35), a staggered unit, a shifting unit (36) and a feeding drum A, B, C (37, 38, 39), wherein the feeding drum A, B, C (37, 38, 39) is arranged adjacent to the conveyor drum (111, 113, 115) of the transport line (101), in particular immediately adjacent to a conveyor drum of the transport line (101) configured as a receiving drum (111, 113, 115) in order to feed rod-shaped segments to the transport line (101), and wherein the feeding drums A, B, C (31, 32, 33) have uniformly spaced receptacles, in particular receiving troughs, for rod-shaped articles, and the feeding drums (37, 38, 39) each have a pitch T1a, T1b, T1c which is defined as a quotient of the circumference of the drum body and the number of receptacles on the circumference of the drum body,
**characterized in that**
the pitch T1a, T1b, T1c of the feeding drum A, B, C (37, 38, 39) of the feeding modules A, B, C (31, 32, 33) is less than the pitch T2 of the conveyor drum (111, 113, 115) of the transport line (101), in particular of the conveyor drum of the transport line (101) configured as the associated receiving drum A, B, C (111, 113, 115), and that the pitch T1a, T1b, T1c of the feeding drum A, B, C (37, 38, 39) and the pitch T2 of the conveyor drum preferably has a ratio V of {T1a, T1b, T1c}/T2, to which the following applies: V ≤ 4/6 or V ≤ 4/8, particularly preferably V ≤ 4/10 or V ≤ 4/12.

14. The machine (1) of the tobacco-processing industry according to claim 13, wherein the machine (1) has a first reorientation unit, preferably a turning drum, a first wrapping module (4) for rod-shaped segments (201, 202, 203, 204), a second reorientation unit, preferably a turning drum, a second wrapping module (6) for rod-shaped segments (201, 202, 203, 204, 205) and/or further feeding devices (5) for rod-shaped segments (205).

## Revendications

1. Un procédé de fabrication d'articles à plusieurs segments (200) en forme de bâtonnets de l'industrie de transformation du tabac, présentant 3, 4, 5, ou plus de 5, segments (201, 202, 203, 204, 205), comprenant les étapes suivantes:
- se mettre à disposition des premiers segments (201) en forme de bâtonnets,
- alimenter les premiers segments (201) en forme de bâtonnets vers un parcours de transport (101) formé par un ensemble de tambours de convoyage (110, 111, 112, 113, 114, 115),
- se mettre à disposition des deuxièmes segments (202) en forme de bâtonnets et alimenter les deuxièmes segments (202) en forme de bâtonnets vers le parcours de transport (101) au moyen d'un module d'alimentation A (31), le module d'alimentation A (31) présentant un réservoir (34), en particulier une trémie, une unité de coupe (35), une unité de répartition, une unité de poussée (36) et un tambour d'alimentation A (37), le tambour d'alimentation A (37) étant agencé de manière à alimenter les deuxièmes segments (202) en forme de bâtonnets vers le parcours de transport (101), en particulier directement vers un tambour de convoyage (111) du parcours de transport (101) faisant office de tambour de réception A (111),
- se mettre à disposition des troisièmes segments (203) en forme de bâtonnets et alimenter les troisièmes segments (203) en forme de bâtonnets vers le parcours de transport (101) au moyen d'un module d'alimentation B (32), le module d'alimentation B (32) présentant un réservoir (34), en particulier une trémie, une unité de coupe (35), une unité de répartition, une unité de poussée (36) et un tambour d'alimentation B (38), le tambour d'alimentation B (38) étant agencé de manière à alimenter les troisièmes segments (203) en forme de bâtonnets vers le parcours de transport (101), en particulier directement vers un tambour de convoyage (113) du parcours de transport (113), faisant office de tambour de réception B (113), et
- former un groupe de segments (206, 207) en alignant axialement les premier, deuxième et troisième segments (202, 203, 204) sur le parcours de transport (101),
**caractérisé en ce que**
les modules d'alimentation A et B (31, 32) sont aptes à être commandés, ou sont commandés, indépendamment du parcours de transport (101), et
**en ce que** la vitesse de déplacement du deuxième segment (202) sur le tambour d'alimentation A (37) du module d'alimentation A (31) et/ou la vitesse de déplacement du troisième segment (203) sur le tambour d'alimentation B (38) du module d'alimentation B (32) est inférieure à la vitesse de déplacement du deuxième et/ou du troisième segments (202, 203) sur un tambour de convoyage (111, 113) du parcours de transport, en particulier les tambours de convoyage (111, 113) du parcours de transport (101) faisant office de tambours de réception A et B.

2. Procédé selon la revendication 1, **caractérisé en ce que** la mise à disposition de quatrièmes segments (204) en forme de bâtonnets et l'alimentation des quatrièmes segments (204) en forme de bâtonnets vers le parcours de transport (101) sont assurées par un module d'alimentation C (33), le module d'alimentation C (33) comprenant un réservoir (34), en particulier une trémie, une unité de coupe (35), une unité de répartition, une unité de poussée (36) et un tambour d'alimentation C (39), le tambour d'alimentation C (39) étant agencé de manière à alimenter les quatrièmes segments (204) en forme de bâtonnets vers le parcours de transport (101), en particulier directement vers un tambour de convoyage du parcours de transport (101) faisant office de tambour de réception C (115).

3. Procédé selon la revendication 1 ou la revendication 2, **caractérisé en ce que** le premier, le deuxième, le troisième et/ou le quatrième segments (201, 202, 203, 204) sont divisés après avoir été alimentés dans le parcours de transport (101), en particulier coupés et de préférence coupés en leur milieu.

4. Procédé selon au moins une des revendications précédentes, **caractérisé en ce qu'**après l'alimentation du troisième segment (203) en forme de bâtonnet, les premier, deuxième et/ou troisième segments en forme de bâtonnets (201, 202, 203) sont réorientés, notamment par un tambour de retournement.

5. Procédé selon au moins une des revendications précédentes, **caractérisé en ce que** le groupe de segments (206, 207) est au moins partiellement enveloppé au moyen d'un matériau d'enveloppement (212).

6. Procédé selon la revendication 5, **caractérisé en ce que** le groupe de segments enveloppés (209) est divisé, notamment coupé en son milieu, le groupe de segments divisé (209) étant notamment réorienté, notamment par un tambour de retournement.

7. Procédé selon la revendication 6, **caractérisé en ce qu'**un cinquième segment (205) en forme de bâtonnet est ajouté au groupe de segments (209), le groupe de segments (208) étant notamment au moins partiellement enveloppé au moyen d'un matériau d'enveloppement (213).

8. Procédé selon au moins une des revendications précédentes, **caractérisé en ce que** les premiers segments (201) en forme de bâtonnets sont alimentés dans le parcours de transport (101) par un module de transfert (2) qui transfère les segments (201) transportés dans la direction longitudinale vers une direction de transport transversale, ou **en ce que** les premiers segments (201) en forme de bâtonnets sont alimentés dans le parcours de transport (101) par un module de fourniture (9), lequel module de fourniture sépare, de préférence divise et répartit, un flux massique multicouche (214) de premiers segments (201) en forme de bâtonnets, et l'alimente dans le parcours de transport (101).

9. Procédé selon au moins une des revendications précédentes, **caractérisé en ce que** les premiers, deuxièmes et troisièmes segments en forme de bâtonnets (201, 202, 203) sont espacés axialement sur le parcours de transport (101) et ne sont soumis à un mouvement de basculement et amenés dans une disposition en contact d'extrémité qu'après l'alimentation du troisième ou quatrième segments (203, 204).

10. Procédé selon au moins une des revendications précédentes, **caractérisé en ce qu'**après la fourniture et avant l'alimentation du premier segment (201) en forme de bâtonnet, un contrôle de qualité des faces d'extrémité du premier segment (201) en forme de bâtonnet est effectué par exposition de chaque face d'extrémité du premier segment (201) en forme de bâtonnet, en particulier au moyen d'une caméra.

11. Procédé selon au moins une des revendications précédentes, **caractérisé en ce que** le premier segment (201) en forme de bâtonnet est conçu sous la forme d'un segment générateur d'aérosol et comprend de préférence du tabac reconstitué, une feuille de tabac plissée, une feuille de tabac découpée en bandes et/ou un suscepteur pour le chauffage par induction du segment générateur d'aérosol.

12. Procédé selon au moins une des revendications précédentes, **caractérisé en ce que** les deuxièmes segments (202) en forme de bâtonnets sont conçus sous la forme de filtres creux ou de petits tubes en papier, les troisièmes segments (203) en forme de bâtonnets sont conçus sous forme de segments de refroidissement et/ou les quatrièmes segments (204) en forme de bâtonnets sont conçus sous forme de filtres monoacétals.

13. Machine (1) pour l'industrie de transformation du tabac, destinée à la fabrication d'articles en forme de bâtonnets à plusieurs segments pour l'industrie de transformation du tabac présentant 3, 4, 5, ou plus de 5, segments (201, 202, 203, 204, 205), qui comprend:
- un parcours de transport (101) formé par un agencement de tambours de convoyage (110, 111, 112, 113, 114, 115), les tambours de convoyage présentant des réceptacles régulièrement espacés pour des articles en forme de bâtonnets, et les tambours de convoyage (110, 111, 112, 113, 114, 115) présentant chacun un pas T, défini comme étant le quotient de la circonférence du corps du tambour par le nombre de réceptacles sur la circonférence du corps du tambour, et
- deux ou trois modules d'alimentation A, B et/ou C (31, 32, 33), qui sont chacun conçus pour alimenter en segments en forme de bâtonnets le parcours de transport (101), les modules d'alimentation A, B et/ou C (31, 32, 33) présentant chacun un réservoir (34), en particulier une trémie, une unité de coupe (35), une unité de répartition, une unité de poussée (36) et un tambour d'alimentation A, B, C (37, 38, 39), les tambours d'alimentation A, B, C (37, 38, 39) étant agencés à proximité du tambour de convoyage (111, 113, 115) du parcours de transport (101), en particulier immédiatement à proximité d'un tambour de convoyage du parcours de transport (101) faisant office de tambour de réception (111, 113, 115) du parcours de transport (101), afin d'alimenter le parcours de transport (101) en segments en forme de bâtonnets, et les tambours d'alimentation A, B, C (31, 32, 33) présentent des réceptacles régulièrement espacés, en particulier des rigoles de réception, pour des articles en forme de bâtonnets, et les tambours d'alimentation (37, 38, 39) présentent chacun un pas T1a, T1b, T1c, qui est défini comme étant le quotient de la circonférence du corps de tambour par le nombre de réceptacles sur la circonférence du corps de tambour,
**caractérisée en ce que**
le pas T1a, T1b, T1c des tambours d'alimentation A, B, C (37, 38, 39) des modules d'alimentation A, B, C (31, 32, 33) est inférieure au pas T2 du tambour de convoyage (111, 113, 115) du parcours de transport (101), en particulier du tambour de convoyage formé par les tambours de réception associés A, B, C (111, 113, 115), et **en ce que** le pas T1a, T1b, T1c du tambour d'alimentation A, B, C (37, 38, 39) et le pas T2 du tambour de convoyage présentent de préférence un rapport V entre (T1a, T1b, T1c) / T2 pour lequel on a: V ≤ 4/6 ou V ≤ 4/8, de préférence V ≤ 4/10 ou V ≤ 4/12.

14. Machine (1) pour l'industrie de transformation du tabac selon la revendication 13, la machine (1) comprenant une première unité de réorientation, de préférence un tambour de retournement, un premier module d'enveloppement (4) pour des segments (201, 202, 203, 204) en forme de bâtonnets, une deuxième unité de réorientation, de préférence un tambour de retournement, un deuxième module d'enveloppement (6) pour des segments (201, 202, 203, 204, 205) en forme de bâtonnets et/ou d'autres dispositifs d'alimentation (5) pour des segments (205) en forme de bâtonnets.
